# EUROPÄISCHE PATENTSCHRIFT

(11) **EP 1 600 226 B1**
(45) Veröffentlichungstag und Bekanntmachung des Hinweises auf die Patenterteilung: **02.04.2008**
(21) Anmeldenummer: 05010561.8
(22) Anmeldetag: 14.05.2005
(51) Int. Cl.: B21D 43/05

(54) **Verfahren und Lageranordnung zum lösbaren Befestigen eines Greifwerkzeugs am Querbalken einer Transferpresse**
Method and bearing device for releasably connecting a gripping tool to the transverse beam of a transfer press
Méthode et ensemble palier pour la connection détachable d'un outil de préhension à une barre transversale d'une presse de transfert

(30) Priorität: 28.05.2004 DE 102004026245
(43) Veröffentlichungstag der Anmeldung: 30.11.2005
(73) Patentinhaber: Bilsing Automation GmbH, 57439 Attendorn (DE)
(72) Erfinder: Bilsing, Alfred, 57439 Attendorn (DE)
(74) Vertreter: Jochem, Bernd

(56) Entgegenhaltungen:
- EP-A- 1 402 970
- US-A- 5 746 567

## Beschreibung

Die Erfindung betrifft ein Verfahren zum lösbaren Befestigen eines Greifwerkzeugs an einem verfahrbaren Querbalken einer Transferpresse, das zwei mit Zwischenabstand angeordnete Sättel aufweist und mit diesen mit zwei am Querbalken angebrachten Lagern in Eingriff gebracht und in einer bestimmten Eingriffsstellung verriegelt wird, sowie eine Lageranordnung zur Durchführung eines solchen Verfahrens.

Aus der US-PS 5 746 567 ist es bekannt, ein aus zwei Sätteln und zwei Tragrohren, an denen Sauggreifer befestigt sind, bestehendes Greifwerkzeug zunächst mit beiden Sätteln auf den Querbalken einer Transferpresse aufzusetzen und anschließend mittels eines Spann- und Verriegelungshebels unter Überwindung der Reibung längs des Querbalkens zu verschieben, um parallele Keilflächen an beiden Sätteln gleichzeitig mit entsprechenden Keilflächen an fest mit dem Querbalken verbundenen Lagern zur Anlage zu bringen und außerdem während dieser Bewegung Zentrierbolzen in passende Zentrierbohrungen an den Sätteln beziehungsweise den Lagern einzuführen. Dabei ist der Zeit- und Kraftaufwand für das horizontale Verschieben des Greifwerkzeugs auf dem Querbalken und das Einzwängen zwischen die Keilflächen störend.

Der Erfindung liegt daher die Aufgabe zugrunde, ein Verfahren und eine Lageranordnung der eingangs genannten Art zur Verfügung zu stellen, die eine schnellere und einfachere, positionsgenaue Einspannung und Festlegung des Greifwerkzeugs am Querbalken gestatten.

Vorstehende Aufgabe wird nach dem Vorschlag der Erfindung verfahrensmäßig dadurch gelöst, daß das Greifwerkzeug in Schräglage mit Bezug auf die Mittellängsachse des Querbalkens mit wenigstens einem sich im Längsschnitt gerundet oder keilförmig verjüngenden Vorsprung an dem ersten Sattel in eine sich entsprechend gerundet oder V-förmig verengende Ausnehmung im ersten Lager eingeführt und dann mit dem zweiten Sattel zum Querbalken hin verschwenkt wird, wobei zusammengehörende Keilflächen am zweiten Sattel und an dem zweiten Lager unter Schwerkraftwirkung den Vorsprung axial gegen die Wandung der Ausnehmung drücken, und dann der zweite Sattel mit dem zweiten Lager verriegelt wird.

Die Erfindung bietet den Vorteil, daß es zum genauen Positionieren des Greifwerkzeugs genügt, dessen eines Ende mit dem Vorsprung in die zugeordnete Ausnehmung des ersten Lagers einzuführen und dann das andere Ende des Greifwerkzeugs abzusenken oder fallen zu lassen. Während dieser Schwenkbewegung kommen die zusammenwirkenden Keilflächen am zweiten Sattel und am zweiten Lager zur gegenseitigen Anlage und schieben das Greifwerkzeug selbsttätig in seine vorbestimmte Position mit Bezug auf den Querbalken. In dieser Endposition ist das Greifwerkzeug eingespannt zwischen der Keilfläche am zweiten Lager und der Ausnehmung am ersten Lager. Anschließend braucht diese Endstellung des Greifwerkzeugs nur noch durch Verriegeln des zweiten Sattels mit dem zweiten Lager gesichert zu werden. Zu diesem Zweck wird vorzugsweise wenigstens ein im zweiten Lager axial geführter Riegelbolzen in Richtung parallel zur Mittellängsachse des Querbalkens in eine passende Bohrung in dem zweiten Sattel eingeführt. Dabei kann durch zusammenwirkende Keil- oder Konusflächen an dem Riegelbolzen und der Bohrung dafür gesorgt werden, daß in einem Fall, wo das Greifwerkzeug noch nicht genau parallel zur Mittellängsachse des Querbalkens ausgerichtet ist, es während des Verriegelns noch ein wenig weiter bis in die vorbestimmte Endstellung verschwenkt wird.

In weiterer bevorzugter Ausgestaltung der Erfindung werden beim Verschwenken des Greifwerkzeugs in die vorbestimmte Endstellung Unterdruck-Versorgungsleitungen über zusammenwirkende Kupplungshälften von Pneumatikkupplungen an dem zweiten Lager und dem zweiten Sattel an werkzeugseitige Unterdruckleitungen angeschlossen. Da das Verschwenken des Greifwerkzeugs unter Schwerkraftwirkung selbsttätig erfolgt, ist auch für diesen Kupplungsvorgang kein zusätzlicher Handgriff und Kraftaufwand erforderlich.

Die erfindungsgemäße Lageranordnung zeichnet sich dadurch aus, daß der erste Sattel mit wenigstens einem daran angebrachten, sich im Längsschnitt gerundet oder keilförmig verjüngenden Vorsprung bereits in Schräglage des Greifwerkzeugs mit Bezug auf die Mittellängsachse des Querbalkens in eine sich entsprechend verengende Ausnehmung im ersten Lager einführbar und in Eingriffsstellung das Greifwerkzeug mit dem zweiten Sattel zum Querbalken hin verschwenkbar ist, daß der zweite Sattel und das zweite Lager mit im Zuge der Verschwenkbewegung zur gegenseitigen Anlage kommenden Keilflächen versehen sind, durch die unter Schwerkraftwirkung der Vorsprung axial gegen die Wandung der Ausnehmung andrückbar ist, und daß in dieser verspannten Stellung der zweite Sattel mit dem zweiten Lager verriegelbar ist.

Der Vorsprung kann zum Beispiel an seinem freien Ende eine etwa halbzylindrische Form haben mit einer sich im montierten Zustand des Greifwerkzeugs horizontal erstreckenden Zylinderachse. Die gerundete Ausnehmung ist in diesem Fall entsprechend hohlzylindrisch, zweckmäßigerweise mit einem erweiterten Eingangsbereich, auszubilden. Alternativ könnte das freie Ende des Vorsprungs auch mit einer oberen und unteren Keilfläche ausgebildet und die Ausnehmung mit entsprechenden Gegenflächen gestaltet sein. In der bevorzugten Ausführungsform sind jedoch auf der axial äußeren Seite des ersten Sattels zwei am freien Ende im wesentlichen kugelkalottenförmige Vorsprünge angebracht, die in entsprechende kugelkalottenförmig konkave Ausnehmungen mit konisch erweitertem Eingangsbereich in an den Seitenflächen des Querbalkens angebrachten Teilen des ersten Lagers einführbar sind. Die beiden im montierten Zustand horizontal nebeneinander angeordneten kugelkalottenförmigen Vorsprünge erlauben ein einfaches Einführen in die in ihrem Eingangsbereich erweiterten kugelkalottenförmig konkaven Ausnehmungen, führen das Greifwerkzeug dann aber zuverlässig in eine auf die Längsmittelebene des Querbalkens ausgerichtete Lage, in welcher die Endphase der Verschwenkbewegung beim Aufsetzen des Greifwerkzeugs auf den Querbalken stattfindet.

An dem den kugelkalottenförmigen Vorsprüngen entgegengesetzten Ende des Greifwerkzeugs sind in weiterer bevorzugter Ausgestaltung der Erfindung auf der axial äußeren Seite des zweiten Sattels mit Zwischenabstand nebeneinander zwei Keile ausgebildet oder angebracht, deren wirksame äußere Keilflächen von oben nach unten axial zurückweichen und an entsprechenden Keilflächen zur Anlage kommen, die an Teilen des zweiten Lagers ausgebildet sind, welche an den Seitenflächen des Querbalkens angebracht sind. Auch hier ist die paarweise Anordnung von Keilflächen mit verhältnismäßig großem Zwischenabstand der selbsttätigen Ausrichtung des Greifwerkzeugs auf die Mittellängsebene des Querbalkens förderlich. Aus demselben Grunde sollten nach Möglichkeit die beiden am zweiten Sattel angebrachten Keilflächen in einer gemeinsamen geraden Ebene liegen.

Die Verriegelung des Greifwerkzeugs in seiner vorbestimmten Stellung soll bewirken, daß es seine Lage am Querbalken beibehält. Das wird in bevorzugter Ausgestaltung der Erfindung in einfacher Weise dadurch erreicht, daß an den beiden seitlichen Teilen des zweiten Lagers jeweils ein sich in Längsrichtung des Querbalkens erstreckender Riegelbolzen axial verschieblich gelagert ist, der in der verkeilten Stellung durch die Keilflächen hindurch in eine fluchtende Bohrung in dem zugeordnetem Keil am zweiten Sattel einführbar ist. Indem bei dieser Ausführung das freie Ende des Riegelbolzens und/oder der Eingangsbereich der zugeordneten Bohrung keilförmig oder konisch ausgebildet sind, wird erreicht, daß der Riegelbolzen dazu beiträgt, den zweiten Sattel in die vorbestimmte Endstellung am Querbalken zu ziehen. Außerdem wird durch geeignete Anordnung und Bemessung der Teile erreicht, daß die mit dem zweiten Sattel verbundenen Keile beim Absenken beziehungsweise Niederfallen die vorzugsweise durch Federn in Verriegelungsrichtung vorbelasteten Riegelbolzen selbsttätig zurückdrücken, bis sie in die zugehörigen Bohrungen einrasten.

Ebenso wie die selbsttätige Positionierung und Verriegelung erreicht werden, können auch die pneumatischen Anschlüsse des Greifwerkzeugs selbsttätig an eine oder mehrere Versorgungsleitungen angeschlossen werden, indem das zweite Lager und der zweite Sattel mit zueinander passenden Kupplungsteilen einer oder mehrerer Unterdruckleitungen versehen sind, die beim Einschwenken des Greifwerkzeugs in die verkeilte Stellung in Kupplungseingriff kommen.

Ein Ausführungsbeispiel der Erfindung wird nachstehend anhand der beiliegenden Zeichnungen näher erläutert. Es zeigen:
- Fig. 1: eine Draufsicht auf einen verfahrbaren Querbalken einer Transferpresse mit zwei daran befestigten Greifwerkzeugen, deren Sauggreifer im Beispielsfall ein Seitenblech eines Kraftfahrzeugs tragen;
- Fig. 2: eine Schrägansicht der Innenseite eines ersten Sattels eines der beiden Greifwerkzeuge nach Fig. 1 unmittelbar vor der Verbindung mit dem Querbalken;
- Fig. 3: eine Schrägansicht der Außenseite des ersten Sattels gemäß Fig. 2 nach der Verbindung mit dem Querbalken;
- Fig. 4: eine Schrägansicht der Außenseite des zweiten Sattels eines der Greifwerkzeuge nach Fig. 1 im montierten Zustand und
- Fig. 5: eine Seitenansicht, zum Teil im Längsschnitt, durch das zweite Lager mit Riegelbolzen sowie die am zweiten Sattel befestigten, mit dem zweiten Lager zusammenwirkenden Teile, wobei ebenso wie in Fig. 2 - 4 aus Gründen der zeichnerischen Klarheit der Querbalken sowie hier zusätzlich der zweite Sattel nicht dargestellt sind.

Figur 1 zeigt nur schematisch, nicht im Detail, die Anbringung von zwei erfindungsgemäßen Greifwerkzeugen an dem in Querrichtung verfahrbaren Querbalken (auch als Crossbarbalken bezeichnet) 10 einer Großraumtransferpresse. Die jeweils insgesamt mit 12 bezeichneten Greifwerkzeuge (auch als Saugerbrücken bezeichnet) bestehen jeweils aus zwei im axialen Abstand angeordneten Sätteln 14, 16, die mit zwei sich axial erstreckenden Rohren 18, z. B. aus Aluminium, fest verbunden sind und eine in sich starre Einheit bilden. An den Rohren 18 sind an eine Unterdruckquelle angeschlossene Sauggreifer 20 in solcher Form und Anordnung befestigt, daß sie insgesamt ein bestimmtes Werkstück 22 an vorbestimmten Stellen ergreifen und halten können, um es von einer zur nächsten Bearbeitungsstation der Großraumtransferpresse zu transportieren. Wenn anschließend ein anders geformtes Werkstück auf der Presse verformt werden soll, werden die Greifwerkzeuge 12 gegen gleichartige, in gleicher Weise an gleicher Stelle des Querbalkens befestigbare Greifwerkzeuge ausgewechselt, die sich lediglich durch die Form und Anordnung der Sauggreifer 20 unterscheiden.

Wegen der hohen Investitionskosten von Großraumtransferpressen müssen die Umrüstzeiten für den Abbau bestimmter Greifwerkzeuge und die Montage von dem nächstfolgend zu bearbeitenden Werkstück angepaßten Greifwerkzeuge möglichst kurz sein. Außerdem muß das System zur Befestigung der Greifwerkzeuge 12 trotz kurzer Umrüstzeiten eine sehr genaue Positionierung und zuverlässige Verriegelung in der vorbestimmten Position gewährleisten.

Ebenso wie bei dem in der US-PS 5 746 567 beschriebenen Befestigungssystem werden die Greifwerkzeuge 12 mit ihren Sätteln 14, 16 von oben auf den Querbalken 10 aufgesetzt, so daß im montierten Zustand die im wesentlichen U-förmigen Sättel 14, 16 auf der Oberseite des Querbalkens 10 sitzen und dessen obere Seitenkanten umgreifen. Zur genauen Positionierung und Verriegelung der Sättel 14, 16 sind am Querbalken 10 mit Zwischenabstand ein in Figur 2 und 3 gezeigtes erstes Lager 24 und ein in Figur 4 und 5 gezeigtes zweites Lager 26 fest angebracht. Das vorgeschlagene, neue Befestigungsverfahren und die zu dessen Ausführung vorgeschlagene neue Lageranordnung unterscheiden sich durch die Art der an den jeweils zusammenwirkenden Lagern und Sätteln angebrachten Positionier- und Befestigungsmittel sowie die Handhabung während des Umrüstens von der bekannten Lageranordnung der US-PS 5 746 567.

In Figur 2 und 3 ist mit Bezug auf das in Figur 1 links gezeigte Greifwerkzeug 12 der äußere, erste Sattel 14 zusammen mit dem am nicht gezeigten Querbalken 10 befestigten ersten Lager 24 mit Einzelheiten dargestellt. Dabei ist die U-förmige Aussparung, durch die sich der Querbalken 10 erstreckt, mit 28 bezeichnet. Zur Verbindung mit den Rohren 18 ist der Sattel 14 an den Seiten mit längs geteilten passenden Bohrungen ausgebildet. Die abgeteilten äußeren Seitenteile 30 des Sattels 14 sind durch Spannschrauben 32 mit dessen Mittelteil verbunden. Durch Anziehen der Spannschrauben 32 werden die Rohre 18 in den sie aufnehmenden Bohrungen fest eingespannt.

Das mit dem ersten Sattel 14 zusammenwirkende, am Querbalken 10 befestigte Lager 24 besteht aus zwei in ihrer Form übereinstimmenden Lagerhälften, deren jede auf einer Seite des Querbalkens 10 angebracht ist. Die beiden Hälften des Lagers 24 sind im Beispielsfall über Bolzen 34 miteinander verschraubt, die sich horizontal quer durch den Querbalken 10 erstrecken. Durch die Verspannung mit dem Querbalken 10 über die Bolzen 34 oder entsprechende Rohre sitzen die beiden Hälften des ersten Lagers 24 unverrückbar fest in paralleler Anordnung an den Seitenflächen des Querbalkens 10. Alternativ könnten die Lagerhälften auch einzeln an dessen Seitenflächen angeschraubt sein.

Jede der beiden Hälften des ersten Lagers 24 besteht aus einem massiven L-förmigen Winkelstück aus Stahl, dessen unterer Schenkel 36 sich im montierten Zustand horizontal in Längsrichtung des Querbalkens 10 erstreckt. An seinem axial äußeren Ende geht er in einen sich senkrecht nach oben erstrekkenden Schenkel 38 über. Er befindet sich im montierten Zustand des Greifwerkzeugs 12 auf der axial äußeren Seite des ersten Sattels 14. In den senkrechten Schenkel 38 ist auf seiner axial inneren, dem Sattel 14 zugewandten Seite eine gerundete Ausnehmung 40 eingearbeitet. Sie hat im Beispielsfall die Form einer kreisrunden, sich axial erstreckenden Sackbohrung mit einem nicht ganz halbkugelkalottenförmig konkaven inneren Bereich und einem sich nach außen konisch erweiternden Eingangsbereich.

Zum Zusammenwirken mit dem Lager 24 mit den beiden gerundeten Ausnehmungen 40 sind auf der Außenseite des ersten Sattels 14 mit demselben Querabstand wie die Ausnehmungen 40 im Lager 24 zwei deren kugelkalottenförmig konkavem Querschnitt angepaßte, kugelförmig gerundete Vorsprünge 42 angebracht. Hinter dem etwa halbkugelförmigen äußeren Ende verjüngt sich der Querschnitt der Vorsprünge 42. Diese Verjüngung dient ebenso wie die Erweiterung des Eingangsbereichs der Ausnehmungen 40 dem Zweck, die Vorsprünge 42 in zum ersten Sattel 14 hin schräg abfallend geneigter Lage des Greifwerkzeugs 12 in die Ausnehmungen 40 einführen zu können, während sich der Sattel 14 auf den horizontalen Schenkeln 36 des Lagers 24 abstützt. Beim Absenken des zweiten Sattels 16 kann der gerundete Vorsprung 42 vollständig in die gerundete Ausnehmung 40 eindringen. Am Ende ist der Sattel 14 durch den Eingriff der Vorsprünge 42 in die Ausnehmungen 40 mit Bezug auf den Querschnitt des Querbalkens 10 zentriert, d. h. im Niveau und seitlich genau ausgerichtet.

Der in Figur 4 und 5 zusammen mit dem zweiten Lager 26 mit seinen Einzelheiten dargestellte zweite Sattel 16 ist in gleicher Weise wie der erste Sattel 14 mit den Rohren 18 fest verbunden. Auch die U-förmige innere Aussparung zur Aufnahme des Querbalkens 10 stimmt mit der entsprechenden Aussparung 28 des ersten Sattels 14 überein. Abweichend von diesem ist jedoch auf der axial äußeren Seite des zweiten Sattels 16 zu beiden Seiten der U-förmigen Aussparung jeweils ein Keil 44 angebracht, dessen axial äußere, wirksame Keilfläche 44' sich im montierten Zustand von oben nach unten der axial äußeren Fläche des zweiten Sattels 16 nähert. Wie aus Figur 5 hervorgeht, ist jeder Keil 44 über Schraubenbolzen 46, die sich axial durch den zweiten Sattel 16 erstrecken, mit einem massiven, L-förmigen Winkelstück 48 fest verbunden und verspannt, das nicht gezeigte Kupplungshälften von Pneumatikkupplungen sowie Leitungsanschlüsse 50 für Unterdruckleitungen trägt, welche die Sauggreifer 20 mit Unterdruck versorgen.

Das zweite Lager 26 besteht in entsprechender Weise wie das erste Lager 24 aus zwei an den Seitenflächen des Querbalkens 10 angebrachten, durch Schraubenbolzen 34 miteinander und mit dem Querbalken 10 verbundenen, L-förmigen Winkelstücken mit jeweils einem sich in montiertem Zustand in Längsrichtung des Querbalkens 10 erstreckenden, horizontalen Schenkel 51 und einem vor der axial äußeren Seite des zweiten Sattels 16 aufragenden, senkrechten Schenkel 52. Die axial innere Seite des senkrechten Schenkels 52 ist jeweils mit einer zur axial äußeren Keilfläche 44' des Keils 44 passenden Keilfläche 52' versehen. In dem in Figur 4 und 5 gezeigten montierten Zustand des Greifwerkzeugs 12 liegen die Keilflächen 44' und 52' flach aneinander an, während sich die Rohre 18 parallel zur Mittellängsachse des Querbalkens 10 erstrecken. Diese montierte Endstellung wird gesichert durch zwei Riegelbolzen 54, die sich ebenfalls jeweils parallel zur Mittellängsachse des Querbalkens 10 durch den zugeordneten keilförmigen, senkrechten Schenkel 52 des zweiten Lagers 26 erstrecken und in eine passende axiale Bohrung 56 im Keil 44 eingreifen. Jeder Riegelbolzen 54 ist an seinem freien Ende mit einer konischen Schrägfläche ausgebildet, und auch der Eingangsbereich der Bohrung 56 ist im Beispielsfall mit einer konischen Erweiterung versehen. Jeder Riegelbolzen 54 ist durch eine nicht gezeigte Feder in Verriegelungsrichtung vorbelastet, kann aber auch mittels eines an ihm angebrachten Handgriffs 58 durch Drehung über eine Nockenführung in eine neutrale Stellung zurückgezogen werden, in welcher der in Verriegelungsstellung nach unten zeigende Handgriff 58 senkrecht nach oben weist.

An den horizontalen Schenkeln 51 des zweiten Lagers 26 sind nicht gezeigte Kupplungshälften von Pneumatikkupplungen angebracht, die in der in Figur 4 und 5 gezeigten, montierten Stellung mit den entsprechend ausgebildeten, am zweiten Sattel 16 angebrachten Hälften der Pneumatikkupplungen in fluchtendem Eingriff sind, so daß die oben erwähnten Unterdruckleitungen der Sauggreifer 20 über die Anschlüsse 50, die nicht gezeigten Pneumatikkupplungen und an der Unterseite der horizontalen Schenkel 51 des zweiten Lagers 26 angeordnete Leitungsanschlüsse 60 an nicht gezeigte Unterdruck-Versorgungsleitungen angeschlossen sind.

Die Montage der Greifwerkzeuge 12 am Querbalken 10 ist sehr einfach und läuft trotz der beschriebenen einfachen mechanischen Mittel weitgehend selbsttätig ab. Es genügt, am Anfang des Montagevorgangs den ersten Sattel 14 auf den horizontalen Schenkeln 36 des ersten Lagers 24 aufzusetzen und in zu diesem hin schräg abfallender Lage der Rohre 18 die gerundeten Vorsprünge 42 in die gerundeten Ausnehmungen 40 einzuführen. Danach braucht man nur das andere Ende des Greifwerkzeugs 12, d. h. den zweiten Sattel 16 aus geringer Höhe auf das zweite Lager 26 fallen zu lassen. Bei der Fallbewegung drücken die unteren Enden der Keile 44 die Riegelbolzen 54 axial nach außen zurück, die Keilflächen 44' und 52' kommen zur gegenseitigen Anlage, und durch die Keilwirkung wird das Greifwerkzeug 12 insgesamt axial weiter zum ersten Lager 24 hin verschoben, so daß dort die Vorsprünge 42 bis zur Anlage ihrer halbkugelförmigen freien Enden gegen die halbkugelförmig konkaven Bodenflächen der Ausnehmungen 40 kommen und das Greifwerkzeug 12 zwischen dieser axialen Lagerstelle und den Keilflächen 52' axial fest eingespannt und dadurch exakt positioniert ist. Für die Beibehaltung dieses Zustands sorgen die Riegelbolzen 54 im Zusammenwirken mit ihren Aufnahmebohrungen 56. Normalerweise sinkt der zweite Sattel 16 von allein so weit nieder, daß die Riegelbolzen 54 mit den Aufnahmebohrungen 56 fluchten. Sollte dies noch nicht ganz der Fall sein, drängt eine ausreichend starke Federvorbelastung der Riegelbolzen, ggf. ergänzt durch manuellen Druck, deren konisches freies Ende jeweils in die zugehörige Aufnahmebohrung und zwingt damit den zweiten Flansch 16 in die vorbestimmte montierte Stellung, in welcher sich die Rohre 18 horizontal und parallel zur Mittellängsachse des Querbalkens 10 erstrecken.

Es versteht sich, daß der Riegelbolzen in einer anderen Lage und/oder an einer anderen Stelle in den zweiten Sattel 16 oder ein mit ihm verbundenes Teil eingreifen kann. Allerdings ist die im Ausführungsbeispiel vorgeschlagene Riegelanordnung an den ohnehin zur genauen Positionierung erforderlichen Keilflächen 44', 52' kostengünstiger als eine andere Lösung, mit der ebenfalls versucht wird, die Riegelbolzen selbsttätig in Eingriff zu bringen. Hinzu kommt, daß die Riegelbolzen 54 im Zusammenwirken mit den Aufnahmebohrungen 56 eine genaue seitliche Ausrichtung des zweiten Sattels 16 mit Bezug auf den Querbalken 10 gewährleisten.

Alternative Ausführungen sind auch bei der Gestaltung der gerundeten Vorsprünge 42 und der Ausnehmungen 40 möglich. Anstatt eines halbkugelförmigen freien Endes der Vorsprünge 42 könnte zum Beispiel auch ein halbzylindrisches freies Ende der Vorsprünge 42 mit horizontaler, sich quer zur Längsrichtung des Querbalkens 10 erstreckenden Zylinderachse oder ein keilförmiges freies Ende mit einer oberen und einer unteren Keilfläche zur Anwendung kommen. Mit solchen Vorsprüngen und entsprechenden Ausnehmungen 40 läßt sich ebenfalls die funktional erforderliche Schwenkbewegung des Greifwerkzeugs 12 bei der Montage am Querbalken 10 ausführen.

Es versteht sich, daß darüber hinaus die äußere Form der Sättel 14, 16, ihre Verbindung mit den Rohren 18 sowie die äußere Form der Lager 24, 26 und ihre Verbindung mit dem Querbalken 10 eine Vielzahl unterschiedlicher Ausführungsvarianten zulassen. So können z. B. die Vorsprünge 42 am Lager 24 und die Ausnehmungen 40 am Sattel 14 angebracht sein, und sie können sich ebenso wie ggf. die Keilflächen 44', 52' auch auf der axial inneren Seite der Sättel 14 bzw. 16 befinden. Solche Modifikationen stören nicht, so lange sich das gezeigte und vorstehend beschriebene Einschwenken des Greiferwerkzeugs 12 in die vorbestimmte Stellung am Querbalken 10 ausführen läßt.

## Patentansprüche

1. Verfahren zum lösbaren Befestigen eines Greifwerkzeugs (12) an einem verfahrbaren Querbalken (10) einer Transferpresse, das zwei mit Zwischenabstand angeordnete Sättel (14, 16) aufweist und mit diesen mit zwei am Querbalken (10) angebrachten Lagern (24, 26) in Eingriff gebracht und in einer bestimmten Eingriffstellung verriegelt wird, **dadurch gekennzeichnet, daß** das Greifwerkzeug (12) in Schräglage mit Bezug auf die Mittellängsachse des Querbalkens (10) mit wenigstens einem sich im Längsschnitt gerundet oder keilförmig verjüngenden Vorsprung (42) an dem ersten Sattel (14) in eine sich entsprechend gerundet oder V-förmig verengende Ausnehmung (40) im ersten Lager (24) eingeführt und dann mit dem zweiten Sattel (16) zum Querbalken (10) hin verschwenkt wird, wobei Keilflächen (44', 52') am zweiten Sattel (16) und an dem zweiten Lager (26) unter Schwerkraftwirkung den Vorsprung (42) axial gegen die Wandung der Ausnehmung (40) drücken, und dann der zweite Sattel (16) mit dem zweiten Lager (26) verriegelt wird.

2. Verfahren nach Anspruch 1, **dadurch gekennzeichnet, daß** zum Verriegeln des zweiten Sattels (16) mit dem zweiten Lager (26) wenigstens ein in diesem axial geführter Riegelbolzen (54) in Richtung parallel zur Mittellängsachse des Querbalkens (10) in eine passende Bohrung (56) in dem zweiten Sattel (16) eingeführt wird.

3. Verfahren nach Anspruch 2, **dadurch gekennzeichnet, daß** während des Verriegelns das Greifwerkzeug (12) durch zusammenwirkende Keil- oder Konusflächen an dem Riegelbolzen (54) und der Bohrung (56) in die vorbestimmte Endstellung verschwenkt wird.

4. Verfahren nach einem der Ansprüche 1 bis 3, **dadurch gekennzeichnet, daß** beim Verschwenken des Greifwerkzeugs (12) in die vorbestimmte Endstellung Unterdruck-Versorgungsleitungen (60) über zusammenwirkende Pneumatikkupplungen an dem zweiten Lager (26) und dem zweiten Sattel (16) an werkzeugseitige Unterdruckleitungen angeschlossen werden.

5. Lageranordnung zur lösbaren Befestigung eines Greifwerkzeugs an einem verfahrbaren Querbalken (10) einer Transferpresse, das mit zwei mit Zwischenabstand angeordneten Sätteln (14, 16) formschlüssig mit zwei am Querbalken (10) angebrachten Lagern (24, 26) in Klemmeingriff verspannbar und verriegelbar ist, **dadurch gekennzeichnet, daß** der erste Sattel (14) mit wenigstens einem daran angebrachten, sich im Längsschnitt gerundet oder keilförmig verjüngenden Vorsprung (42) bereits in Schräglage des Greifwerkzeugs (12) mit Bezug auf die Mittellängsachse des Querbalkens (10) in eine sich entsprechend gerundet oder V-förmig verengende Ausnehmung (40) im ersten Lager (24) einführbar und in Eingriffsstellung das Greifwerkzeug (12) mit dem zweiten Sattel (16) zum Querbalken (10) hin verschwenkbar ist, daß der zweite Sattel (16) und das zweite Lager (26) mit im Zuge der Verschwenkbewegung zur gegenseitigen Anlage kommenden Keilflächen (44', 52') versehen sind, durch die unter Schwerkraftwirkung der Vorsprung (42) axial gegen die Wandung der Ausnehmung (40) andrückbar ist, und daß in dieser verspannten Stellung der zweite Sattel (16) mit dem zweiten Lager (26) verriegelbar ist.

6. Lageranordnung nach Anspruch 5, **dadurch gekennzeichnet, daß** auf der axial äußeren Seite des ersten Sattels (14) zwei am freien Ende im wesentlichen kugelkalottenförmige Vorsprünge (42) angebracht sind, die in entsprechende kugelkalottenförmig konkave Ausnehmungen (40) mit konisch erweitertem Eingangsbereich in an den Seitenflächen des Querbalkens (10) angebrachten Teilen (38) des ersten Lagers (24) einführbar sind.

7. Lageranordnung nach Anspruch 5, **dadurch gekennzeichnet, daß** auf der axial äußeren Seite des ersten Sattels (14) zwei am freien Ende im wesentlichen halbzylindrische Vorsprünge mit horizontaler, sich quer zum Querbalken (10) erstreckender Zylinderachse angebracht sind, die in entsprechende halbzylindrisch konkave Ausnehmungen mit keilförmig erweitertem Eingangsbereich in an den Seitenflächen des Querbalkens (10) angebrachten Teilen (38) des ersten Lagers (24) einführbar sind.

8. Lageranordnung nach einem der Ansprüche 5 bis 7, **dadurch gekennzeichnet, daß** auf der axial äußeren Seite des zweiten Sattels (16) mit Zwischenabstand nebeneinander zwei Keile (44) angebracht sind, deren wirksame äußere Keilflächen (44') von oben nach unten axial zurückweichen und an entsprechenden Keilflächen (52') zur Anlage kommen, die an Teilen (52) des zweiten Lagers (26) ausgebildet sind, welche an den Seitenflächen des Querbalkens (10) angebracht sind.

9. Lageranordnung nach einem der Ansprüche 5 bis 8, **dadurch gekennzeichnet, daß** die zusammengehörenden, auf gegenüberliegenden Seiten des Querbalkens (10) angeordneten Teile des ersten Lagers (24) und des zweiten Lagers (26) jeweils durch gegenseitige Verspannung gegen den Querbalken (10) angedrückt sind.

10. Lageranordnung nach einem der Ansprüche 5 bis 9, **dadurch gekennzeichnet, daß** an den beiden seitlichen Teilen (52) des zweiten Lagers (26) jeweils ein sich in Längsrichtung des Querbalkens (10) erstreckender Riegelbolzen (54) axial verschieblich gelagert ist, der in der verkeilten Stellung durch die Keilflächen (44', 52') hindurch in eine fluchtende Bohrung (56) in dem zugeordneten Keil (44) am zweiten Sattel (16) einführbar ist.

11. Lageranordnung nach Anspruch 10, **dadurch gekennzeichnet, daß** das freie Ende des Riegelbolzens (54) und/oder der Eingangsbereich der Bohrung (56) keilförmig oder konisch ausgebildet sind.

12. Lageranordnung nach Anspruch 10 oder 11, **dadurch gekennzeichnet, daß** der Riegelbolzen (54) durch Federkraft in Verriegelungsstellung vorbelastet ist.

13. Lageranordnung nach Anspruch 11 und 12, **dadurch gekennzeichnet, daß** der Riegelbolzen (54) beim Verschwenken des Greifwerkzeugs (12) in die verkeilte Stellung durch die Keilfläche (44') am zweiten Sattel (16) gegen Federkraft zurückdrängbar und nach Erreichen der verkeilten Stellung durch die Federkraft in die Verriegelungsstellung vorschiebbar ist.

14. Lageranordnung nach einem der Ansprüche 5 bis 13, **dadurch gekennzeichnet, daß** das zweite Lager (26) und der zweite Sattel (16) mit zueinander passenden Kupplungsteilen von Pneumatikkupplungen einer oder mehrerer Unterdruckleitungen (50, 60) versehen sind, die beim Einschwenken des Greifwerkzeugs (12) in die verkeilte Stellung in Kupplungseingriff kommen.

## Claims

1. A method for detachably securing a gripper tool (12) to a movable crossbar (10) of a transfer press, which gripper tool has two saddles (14, 16) disposed with spacing between them and with them is brought into engagement with two bearings (24, 26) mounted on the crossbar (10) and is locked in a defined engagement position, **characterized in that** the gripper tool (12), in an inclined position relative to the center longitudinal axis of the crossbar (10), is introduced, with at least one protrusion (42) of rounded longitudinal section or tapering in wedgelike fashion, on the first saddle (14) into a correspondingly rounded or V-shaped narrowing recess (40) in the first bearing (24) and is then pivoted with the second saddle (16) toward the crossbar (10), whereupon wedge faces (44', 52') on the second saddle (16) and on the Second bearing (26) press the protrusion (42) by the force of gravity axially against the wall of the recess (40), and then the second saddle (16) is locked to the second bearing (26).

2. The method according to claim 1, **characterized in that** for locking the second saddle (16) to the second bearing (26), at least one locking bolt (54), guided axially in it, is introduced, in the direction parallel to the center longitudinal axis of the crossbar (10), into a fitting bore (56) in the second saddle (16).

3. The method according to claim 2, **characterized in that** during the locking, the gripper tool (12) is pivoted into the predetermined end position by means of cooperating wedge or conical faces on the locking bolt (54) and on the bore (56).

4. The method according to claim 1, **characterized in that** in the pivoting of the gripper tool (12) into the predetermined end position, underpressure supply lines (60) are connected to underpressure lines on the tool via cooperating pneumatic couplings on the second bearing (26) and on the second saddle (16).

5. A bearing assembly for detachably securing a gripper tool (12) to a movable crossbar (10) of a transfer press, which gripper tool can be clamped in clamping engagement and locked by positive engagement, with two saddles (14, 16) spaced apart from one another, to two bearings (24, 26) mounted on the crossbar (10), **characterized in that** the first saddle (14) can be introduced, with at least one protrusion (42) mounted on it and having a rounded longitudinal section or tapering in wedgelike fashion, already in an inclined position of the gripper tool (12) relative to the center longitudinal axis of the crossbar (10), into a correspondingly rounded or V-shaped narrowing recess (40) in the first bearing (24), and in the engagement position the gripper tool (12) can be pivoted with the second saddle (16) toward the crossbar (10); that the second saddle (16) and the second bearing (26) are provided with wedge faces (44', 52"), which in the course of the pivoting motion come to rest on one another, by which faces the protrusion (42) can be pressed axially against the wall of the recess (40) by the force of gravity; and that in this braced position, the second saddle (16) can be locked to the second bearing (26).

6. The bearing assembly according to claim 5, **characterized in that** two protrusions (42) which on the free end are substantially in the shape of a spherical cap ore mounted on the axially outer side of the first saddle (14) and can be introduced into corresponding spherical caplike concave recesses (40) with a conically widened entrance region in parts (38) of the first bearing (24) that are mounted on the side faces of the crossbar (10).

7. The bearing assembly according to claim 5, **characterized in that** two protrusions that on the front end are substantially semicylindrical are mounted on the axially outer side of the first saddle (14) with a horizontal cylinder axis extending transversely to the crossbar (10) and can be introduced into correspondingly semicylindrically concave recesses with an entrance region, widened in wedgelike fashion, in parts (38) of the first bearing (24) that are mounted on the side faces of the crossbar (10).

8. The bearing assembly according to claim 6, **characterized in that** two wedges (44) are mounted, with space between them, side by side on the axially outer side of the second saddle (16), and their effective outer wedge faces (44') recede axially from top to bottom and come to rest on corresponding wedge faces (52'), which are embodied on parts (52) of the second bearing (26) that are mounted on the side faces of the crossbar (10).

9. The bearing assembly according to claim 8, **characterized in that** the parts of the first bearing (24) and of the second bearing (26) that belong together and are disposed on opposite sides of the crossbar (10) are each pressed against the crossbar (10) by mutual bracing.

10. The bearing assembly according to claim 8, **characterized in that** on each of the two lateral parts (52) of the second bearing (26), one locking bolt (54) each, extending in the longitudinal direction of the crossbar (10), is supported axially displaceably and in the wedged position can be introduced through the wedge faces (44', 52') into an aligned bore (56) in the associated wedge (44) on the second saddle (16).

11. The bearing assembly according to claim 10, **characterized in that** the free end of the locking bolt (54) and/or the entrance region of the bore (56) is embodied as wedge-shaped or conical.

12. The bearing assembly according to claim 10, **characterized in that** the locking bolt (54) is prestressed into the locking position by spring force.

13. The bearing assembly according to claim 11, **characterized in that** the locking bolt (54), on pivoting of the gripper tool (12) into the wedged position can be forced back counter to spring force by the wedge face (44') on the second saddle (16), and after reaching the wedged position can be advanced into the locking position by the spring force.

14. The bearing assembly according to claim 5, **characterized in that** the second bearing (26) and the second saddle (16) are provided with coupling parts, fitting one another, of pneumatic couplings of one or more underpressure lines (50, 60), which enter into coupling engagement upon pivoting of the gripper tool (12) into the wedged position.

## Revendications

1. Procédé de fixation amovible d'un outil de préhension (12) à une barre transversale (10) mobile d'une presse de transfert, ayant deux étriers (14, 16) installés avec un intervalle en étant mise en prise à l'aide de ceux-ci avec deux paliers (24, 26) portés par la barre transversale (10), pour être verrouillés dans une certaine position de prise,
**caractérisé en ce que**
l'outil de préhension (12) est introduit, en position inclinée par rapport à l'axe longitudinal de la barre transversale (10), avec au moins une partie en saillie (42), à section longitudinale arrondie ou allant en diminuant en forme de coin contre le premier étrier (14) dans une cavité (40) arrondie de manière correspondante ou allant en diminuant en forme de V, dans le premier palier (24) pour être ensuite basculé avec le second étrier (16) par rapport à la barre transversale (10), les surfaces en forme de coin (44', 52') du second étrier (16) et du second palier (26) poussant sous l'effet de la force de gravité, la partie en saillie (42), axialement contre la paroi de la cavité (40) puis, le second étrier (16) est verrouillé avec le second palier (26).

2. Procédé selon la revendication 1,
**caractérisé en ce que**
pour verrouiller le second étrier (16) avec le second palier (26), on introduit au moins un goujon de verrouillage (54) guidé axialement dans le palier, dans la direction parallèle à l'axe longitudinal de la barre transversale (10), dans un perçage adapté (56) dans le second étrier (16).

3. Procédé selon la revendication 2,
**caractérisé en ce que**
pendant le verrouillage, les surfaces en forme de coin ou surfaces coniques qui coopèrent, du goujon de verrouillage (54) et du perçage (56) basculent l'outil de préhension (12) dans une position finale prédéfinie.

4. Procédé selon l'une quelconque des revendications 1 à 3,
**caractérisé en ce qu'**
en basculant l'outil de préhension (12) dans la position finale prédéfinie, les conduites d'alimentation en dépression (60) sont raccordées aux conduites en dépression côté outil, par des accouplements pneumatiques qui coopèrent, sur le second palier (26) et le second étrier (16).

5. Dispositif de palier pour la fixation amovible d'un outil de préhension à une barre transversale (10) mobile d'une presse de transfert, qui se serre et se verrouille par une prise de serrage l'aide de deux étriers (14, 16) distants l'un de l'autre, par une liaison par la forme avec deux paliers (24, 26) portés par la barre transversale (10),
**caractérisé en ce que**
le premier étrier (14) s'introduit avec au moins une partie en saillie (42) ayant en coupe longitudinale une forme arrondie ou une forme de coin allant en diminuant, porté par l'outil de préhension (12), déjà en position inclinée par rapport à l'axe longitudinal de la barre transversale (10) dans une cavité correspondante (40), arrondie ou en forme de V, allant en diminuant dans le premier palier (24) et en position de prise, l'outil de préhension (12) se bascule avec le second étrier (16) par rapport à la barre transversale (10), le second étrier (16) et le second palier (26) étant munis de surfaces en forme de coin (44', 52') qui viennent en appui réciproque au cours du mouvement de basculement, la partie en saillie (40) étant poussée par la force de gravité, axialement contre la paroi de la cavité (40) et dans cette position serrée, le second étrier (16) se verrouille au second palier (26).

6. Dispositif de palier selon la revendication 5,
**caractérisé en ce que**
sur le côté axial extérieur du premier étrier (14), il y a deux parties en saillie (42) dont l'extrémité libre est pratiquement en forme de calotte sphérique, et qui s'introduisent dans des cavités concaves (40) en forme de calottes sphériques correspondantes ayant une zone d'entrée élargie suivant une forme conique dans des parties (38) du premier palier (24) prévues sur les surfaces latérales de la barre transversale (10).

7. Dispositif de palier selon la revendication 5,
**caractérisé en ce que**
sur le côté axial extérieur du premier étrier (14), il y a deux parties en saillie dont l'extrémité libre est pratiquement semi-cylindrique avec une axe cylindrique qui s'étend transversalement à la barre transversale (10), horizontal, et qui s'introduisent dans des cavités concaves semi-cylindriques correspondantes avec une zone d'entrée élargie en forme de coin dans des parties (38) du premier palier (24) prévu sur les surfaces latérales de la barre transversale (10).

8. Dispositif de palier selon l'une quelconque des revendications 5 à 7,
**caractérisé en ce que**
sur le côté axial extérieur du second étrier (16), deux coins (44) sont prévus l'un à côté de l'autre avec un certain intervalle et dont les surfaces en forme de coin (44') extérieures, actives, descendent en retrait axialement vers le bas et viennent en appui contre des surfaces de coin (52) correspondantes, réalisées sur les parties (52) du second palier (26) et portées par les surfaces latérales de la barre transversale (10).

9. Dispositif de palier selon l'une quelconque des revendications 5 à 8,
**caractérisé en ce que**
les parties du premier palier (24) et du second palier (26) qui se correspondent, sur des côtés opposés de la barre transversale (10), sont pressées respectivement par serrage réciproque contre la barre transversale (10).

10. Dispositif de palier selon l'une quelconque des revendications 5 à 9,
**caractérisé en ce que**
sur les deux parties latérales (52) du second palier (26) on a chaque fois un goujon de verrouillage (54) s'étendant dans la direction longitudinale de la barre transversale (10) et coulissant axialement, ce goujon s'introduisant en position calée par les surfaces en forme de coin (44', 52') dans un perçage aligné (56) du coin (44) associé du second étrier (16).

11. Dispositif de palier selon la revendication 10,
**caractérise en ce que**
l'extrémité libre du goujon de verrouillage (54) et/ou la zone d'entrée du perçage (56) ont une forme de coin ou une forme conique.

12. Dispositif de palier selon l'une quelconque des revendications 10 ou 11,
**caractérisé en ce que**
le goujon de verrouillage (54) est précontraint en position de verrouillage par une force de ressort.

13. Dispositif de palier selon l'une quelconque des revendications 11 et 12,
**caractérisé en ce que**
le goujon de verrouillage (54) lors du basculement de l'outil de préhension (12) en position calée est refoulé contre la force de ressort par la surface de coin (44') du second étrier (16) et une fois atteinte la position calée, il est coulissé vers l'avant en position de verrouillage par la force de ressort.

14. Dispositif de palier selon l'une quelconque des revendications 5 à 13,
**caractérisé en ce que**
le second palier (26) et le second étrier (16) sont munis de parties d'accouplement adaptées pour des accouplements pneumatiques d'une ou plusieurs conduites en dépression (50, 60), qui lors du basculement de l'outil de préhension (12) en position calée viennent en prise d'accouplement.
